# EUROPÄISCHE PATENTSCHRIFT

(11) **EP 4 009 345 B1**
(45) Veröffentlichungstag und Bekanntmachung des Hinweises auf die Patenterteilung: **06.11.2024**
(21) Anmeldenummer: 21210988.8
(22) Anmeldetag: 29.11.2021
(51) Int. Cl.: H01H 47/02, H01H 47/32

(54) **SCHALTUNGSANORDNUNG UND VERFAHREN ZUM ENERGIEOPTIMIERTEN BETRIEB ELEKTROMAGNETISCHER TRIEBSYSTEME**
CIRCUIT AND METHOD FOR THE ENERGY-OPTIMIZED OPERATION OF ELECTROMAGNETIC DRIVE SYSTEMS
AGENCEMENT DE CIRCUITS ET PROCÉDÉ DE FONCTIONNEMENT OPTIMISÉ EN ÉNERGIE DES SYSTÈMES D'ENTRAÎNEMENT ÉLECTROMAGNÉTIQUE

(30) Priorität: 01.12.2020 DE 102020131819
(43) Veröffentlichungstag der Anmeldung: 08.06.2022
(73) Patentinhaber: ABB Schweiz AG, 5400 Baden (CH)
(72) Erfinder: Laske, Olaf, 12559 Berlin (DE); Thron, Burkhard, 15712 Zernsdorf (DE)
(74) Vertreter: Maikowski & Ninnemann Patentanwälte Partnerschaft mbB

(56) Entgegenhaltungen:
- EP-A1- 0 392 058
- EP-A1- 3 316 274
- US-A1- 2001 043 450

## Beschreibung

Die Erfindung betrifft eine Schaltungsanordnung zum Betätigen eines elektromagnetischen Triebsystems zum Schalten eines mechanischen Systems nach dem Oberbegriff des Anspruchs 1 und ein Verfahren zum Betätigen eines elektromagnetischen Triebsystems zum Schalten eines mechanischen Systems mit einer Schaltungsanordnung.

Eine derartige Schaltungsanordnung umfasst eine Steuerspannungsquelle zur Erzeugung einer Steuerspannung, eine Ansteuerstufe zur Ansteuerung des elektromagnetischen Triebsystems zum Schalten des mechanischen Systems während eines Schaltvorgangs und eine Steuerschaltung zum Steuern der Ansteuerschaltung.

Elektromagnetische Triebsysteme werden in der Elektrotechnik zur Kraftbeaufschlagung beweglicher mechanischer Bauteile eingesetzt. Elektromagnetische Triebsysteme sind beispielsweise Zug-, Hub- oder Schubmagnete, aber auch andere auf elektromagnetischer Basis arbeitende Bauteile. Anwendung finden elektromagnetische Triebsysteme beispielsweise in elektromechanischen Vorrichtungen wie Schützen, Schutzschaltern, Relais und Magnetventilen.

Ein elektromagnetisches Triebsystem weist üblicherweise ein magnetisches System in Form einer Spule auf, die durch eine Steuerspannungsquelle erregt wird. Ein durch die Erregung der Spule induziertes Magnetfeld wirkt auf ein mechanisches System, z.B. einen Anker oder ein Hebelsystem, und beschleunigt dieses. Durch die Beschleunigung des mechanischen Systems wird die mechanische Wirkung des Triebsystems erreicht. Die mechanische Wirkung kann beispielsweise in dem Schließen eines Schalters oder dem Schließen eines Ventils bestehen.

Kraftverlauf und Schließgeschwindigkeit des mechanischen Systems sind von der Höhe der angelegten Spannung, der Temperatur sowie von den konstruktiven Gegebenheiten des Triebsystems abhängig. Eine direkte Beaufschlagung des Triebsystems mit der zur Verfügung stehenden Steuerspannung hat somit in der Regel den Nachteil, dass die eingespeiste Steuerspannung nicht dem erforderlichen Kraftverlauf des mechanischen Systems angepasst ist.

Zur Anpassung der Steuerspannung an die erforderliche Weg-Zeit-Charakeristik des Kraftverlaufs werden üblicherweise Vorschaltgeräte eingesetzt, die die Energieversorgung des Triebsystems so steuern, dass bei Betätigung des Triebsystems die Weg-Zeit-Charakteristik des Kraftverlaufs den Erfordernissen des mechanischen Systems entspricht.

Ein Vorschaltgerät taktet das Triebsystem direkt über einen oder mehrere elektronische Schalter. Nachteilig ist hierbei, dass die Steuerspannung so nur reduziert werden kann. Es gibt jedoch Einsatzfälle, beispielsweise Unterspannungssituationen, in denen eine Erhöhung der Steuerspannung erforderlich ist. Die direkte Taktung durch das Vorschaltgerät erzeugt ein Störspannungsspektrum, das sich negativ auf andere elektronische Bauteile auswirken kann. Die getaktete Betriebsweise führt zu einer Beaufschlagung mit steilen Spannungspulsen. Die Wicklungen elektromagnetischer Triebsysteme sind jedoch regelmäßig nur für den Gleichspannungsbetrieb oder einen niederfrequenten Wechselspannungsbetrieb ausgelegt, so dass es die getaktete Betriebsweise Schäden am Triebsystem verursachen kann. In der EP 0 392 058 A1 wird beispielsweise eine Schaltungsanordnung zur Ansteuerung einer Gruppe von elektromagnetischen Relais beschrieben, die in Serie mit der Schaltstrecke eines elektronischen Schalters an eine Gleichspannungsquelle schaltbar sind, wobei der elektronische Schalter impulsweise durchgeschaltet wird.

In der WO 2017/093552 ist beispielsweise eine Schaltungsanordnung zur Betätigung eines elektromagnetischen Triebsystems und ein Verfahren zum Betrieb derselben offenbart, wobei das Triebsystem mit Gleichspannung mit einem zeitlichen Speiseverlauf gespeist wird. Die Schaltungsanordnung weist eine getaktete transformatorische Wandlerstufe und eine Steuerschaltung auf, wobei die Steuerschaltung die für den spezifischen Betrieb des elektromagnetischen Triebsystems erforderliche Speisecharakteristik im gesamten Eingangsspannungs- und Temperaturbereich ohne gepulste Beaufschlagung des Triebsystems bereitstellt.

Nachteilig hierbei ist, dass der eingespeiste Steuerstrom auf einer Zeitsteuerung basiert.

Werden derartige Triebsysteme an elektrischen Spannungsquellen mit einem weiten Spannungsbereich betrieben, ergeben sich aus der zeitlichen Steuerung regelmäßig unnötige Wärmebelastungen der Triebsysteme. Dies führt zu einer thermisch bedingten Degradation der Isolierstoffe und somit zu einer reduzierten Lebensdauer des Triebsystems. Die Taktung der möglichen Einschaltungen wird darüber hinaus nachteilig begrenzt.

Besondere Anforderungen bestehen beispielsweise für elektromagnetische Triebsysteme, beispielsweise Zugmagnete, von Batterieschutzschaltern, insbesondere in Batteriemanagementsystemen von Schienenfahrzeugen wie sie in DE 10 2018 109 594 offenbart und die oftmals für den Kurzzeitbetrieb ausgelegt sind. Diese müssen über einen weiten Spannungsbereich und einen weiten Temperaturbereich, insbesondere auch bei tiefen Temperaturen, einen sicheren Anzug gewährleisten. Im Gegensatz zu Schützen besteht bei Schutzschaltern dieser Art ein zeitlich stark ansteigender Kraftbedarf.

Aufgabe der vorliegenden Erfindung ist es, eine Schaltungsanordnung und ein Verfahren zum Betrieb elektromagnetischer Triebsysteme zur Verfügung zu stellen, die einen sicheren, mechanisch schonenden und energieoptimierten Betrieb des elektromagnetischen Triebsystems im gesamten Eingangsspannungs- und Temperaturbereich ermöglichen, ohne dass eine wesentliche Störaussendung verursacht wird. Insbesondere soll die sichere Auslösung solcher Triebsysteme gewährleistet sein, die einen zeitlich stark ansteigenden Kraftverlauf aufweisen und für eine Tieftemperaturanwendung vorgesehen sind.

Diese Aufgabe wird durch einen Gegenstand mit den Merkmalen des Anspruchs 1 gelöst.

Demnach ist die Steuerschaltung ausgebildet, einen eine Temperatur ϑ_{c} des elektromagnetischen Triebsystems und/oder eine Umgebungstemperatur ϑₐ anzeigenden ersten Kennwert und einen die Steuerspannung U_{B} anzeigenden zweiten Kennwert zu erfassen und zumindest einen Ansteuerparameter zur Ansteuerung des elektromagnetischen Triebsystems anhand des ersten Kennwerts und des zweiten Kennwerts zu setzen.

Die Ansteuerung erfolgt somit spezifisch in Abhängigkeit vom ersten und zweiten Kennwert. Der Ansteuerparameter wird in Abhängigkeit von dem eine Temperatur ϑ_{c} des elektromagnetischen Triebsystems und/oder eine Umgebungstemperatur ϑₐ anzeigenden ersten Kennwerts und dem die Steuerspannung U_{B} anzeigenden zweiten Kennwert bestimmt. Insbesondere wird der Absteuerparameter in Abhängigkeit von ersten und zweiten Kennwert so gewählt, dass eine sichere Auslösung, insbesondere ein sicherer Anzug, des elektromagnetischen Triebsystems gewährleistet ist.

Durch die individuelle, der vorliegenden Temperatur und Steuerspannung angepassten Wahl des Ansteuerparameters, wird ein energieoptimierter Betrieb des elektromagnetischen Triebsystems ermöglicht. Insbesondere für Triebsysteme, die auch bei tiefen Temperaturen zum Einsatz kommen und mit Steuerspannungsquellen mit einem weiten Spannungsbereich betrieben werden, lässt sich somit der Energiebedarf reduzieren und die mögliche Einschalthäufigkeit erhöhen. Unnötige Wärmebelastungen des Triebsystems werden durch die angepasste Einschaltdauer vermieden, wodurch sich die Lebensdauer des Triebsystems und seiner Komponenten erhöht.

Das elektromagnetische Triebsystem ist beispielsweise ein Elektromagnet mit einem Anker als mechanisches System. Das elektromagnetische Triebsystem ist insbesondere ein Zugmagnet. In einer Ausgestaltung ist das elektromagnetischen Triebsystem, insbesondere der Zugmagnet, in einem Schutzschalter, beispielsweise einem Schutzschalter eines Batteriemanagementsystems, insbesondere eines Schienenfahrzeugs, angeordnet.

Die Temperatur ϑ_{c} des elektromagnetischen Triebsystems ist beispielsweise die Temperatur des magnetischen Systems des elektromagnetischen Triebsystems, insbesondere die in den Wicklungen einer Spule des magnetischen Systems vorliegende Temperatur.

Die Umgebungstemperatur ϑₐ ist beispielsweise die Temperatur in einer Umgebung des elektromagnetischen Triebsystems, insbesondere des magnetischen Systems des Triebsystems. Beispielsweise ist die Umgebungstemperatur ϑₐ die in einer dem elektromagnetischen Triebsystems, insbesondere dem magnetischen Systems des Triebsystems, vor- oder nachgesschalteten elektrischen Komponente auftretende Temperatur.

Die Steuerspannung U_{B} ist in einer Ausgestaltung die von einer Batterie, insbesondere einer Batterie eines Schienenfahrzeugs, zur Verfügung gestellte Betriebsspannung.

Insbesondere weist die Steuerschatung eine Spannungserfassungsschaltung zur Erfassung des die Steuerspannung U_{B} anzeigenden zweiten Kennwerts auf. Die Spannungserfassungschaltung weist bevorzugt ein Eingangsfilter auf.

In einer Ausgestaltung ist die Ansteuerstufe ausgebildet, das Triebsystem durch Anlegen der Steuerspannung U_{B} zum Schalten des mechanischen Systems zu bestromen. Insbesondere erfolgt eine Beaufschlagung des magnetischen Systems der elektromagnetischen Triebsystems mit der Steuerspannung U_{B}. Die Ansteuerstufe ist beispielsweise mit der Steuerspannungsquelle zur Erzeugung der Steuerspannung U_{B}, insbesondere der Batterie eines Schienenfahrzeugs, verbunden.

Die Steuerschaltung ist ausgebildet, als Ansteuerparameter eine Einschaltdauer Δtₙ zur Ansteuerung des elektromagnetischen Triebsystems zu setzen. Die Einschaltdauer Δtₙ ist die Zeitspanne, während der die Beaufschlagung des elektromagnetischen Triebsystems, insbesondere des magnetischen Systems des Triebsystems, mit einer Spannung, insbesondere der Steuerspannung U_{B}, erfolgt.

Die Einschaltdauer Δtₙ wird gemäß dieser Ausgestaltung in Abhängigkeit vom ersten und zweiten Kennwert, somit insbesondere in Abhängigkeit von der Temperatur ϑ_{c} des elektromagnetischen Triebsystems und/oder der Umgebungstemperatur ϑₐ und der Steuerspannung U_{B} gewählt. Während bei einer Zeitsteuerung für die Beaufschlagung des Triebsystems die maximale Zeitdauer gewählt werden muss, die notwendig ist, um eine sichere Auslösung, beispielsweise einen sicheren Anzug, des Triebsystems im gesamten Temperatur- und Steuerspannungsbereich zu gewährleisten, ermöglicht die Schaltungsanordnung gemäß einer Ausgestaltung eine Anpassung der Einschaltdauer Δtₙ an den Energiebedarf des Triebsystems bei gegebener, erfasster Temperatur ϑ_{c} bzw. ϑₐ und Steuerspannung U_{B}. Die so bestimmte Einschaltdauer Δtₙ ist immer kürzer oder gleich der maximalen Zeitdauer, die für eine Zeitsteuerung verwendet werden muss. Die Einschaltdauer Δtₙ ist beispielsweise die minimale Zeitdauer, die notwendig ist, um eine sichere Auslösung, insbesondere einen sicheren Anzug, des Triebsystems zu gewährleisten. In einer Ausgestaltung umfasst die Einschaltdauer Δtₙ ein Sicherheitsintervall tₛ.

Gemäß einer Ausgestaltung der Erfindung weist die Steuerschaltung eine Verknüpfungsschaltung auf, wobei die Verknüpfungsschaltung den Ansteuerparameter anhand eines Kennlinienfelds in Abhängigkeit von dem ersten Kennwert und dem zweiten Kennwert setzt. Insbesondere wird der Ansteuerparameter in Abhängigkeit vom ersten und zweiten Kennwert so gewählt, dass die sichere Auslösung, insbesonder der sichere Anzug, des elektromagnetischen Triebsystems gewährleistet ist. Das Kennlinienfeld weist insbesondere eine Charakteristik auf, die den Zeitpunkt der Auslösung, insbesondere des sicheren Anzugs, des Triebsystems kennzeichnet.

Das Kennlinienfeld beschreibt beispielsweise den zeitlichen Verlauf der Spannung U_{ZM} am elektromagnetischen Triebsystem in Abhängigkeit von der Temperatur ϑ_{c} des elektromagnetischen Triebsystems oder der Umgebungstemperatur ϑₐ einerseits und der Steuerspannung U_{B} andererseits. Als Kennlinienfeld kann auch der zeitliche Verlauf des Stroms I_{ZM} am elektromagnetischen Triebsystem in Abhängigkeit von der Temperatur ϑ_{c} des elektromagnetischen Triebsystems oder der Umgebungstemperatur ϑₐ einerseits und der Steuerspannung U_{B} andererseits verwendet werden.

Durch Beaufschlagung des elektromagnetischen Triebsystems mit einer Steuerspannung entsteht am elektrischen Triebsystem eine Spannung U_{ZM} und ein Strom I_{ZM}. Der zeitliche Verlauf der Spannung U_{ZM} am bzw. des Stroms I_{ZM} im elektromagnetischen Triebsystem ist von der Temperatur ϑ_{c} des elektromagnetischen Triebsystems bzw. der Umgebungstemperatur ϑₐ und der angelegten Steuerspannung U_{B} abhängig. Die Spannung U_{ZM} am bzw. der Strom I_{ZM} im elektromagnetischen Triebsystem in Abhängigkeit von Zeit, Temperatur ϑ_{c} bzw. ϑₐ und Steuerspannung U_{B} definiert ein dreidimensionales Kennlinienfeld. Für eine bestimmte, erfasste Temperatur ϑ_{c} bzw. ϑₐ und eine bestimmte, erfasste Steuerspannung U_{B} ist die Spannung U_{ZM} am bzw. der Strom I_{ZM} im elektromagnetischen Triebsystem eine Funktion der Zeit.

Das elektromagnetische Triebsystem löst aus, wenn die Anzugkraft des elektromagnetischen Triebsystems erreicht wird. Der der Anzugkraft entsprechende Wert der Spannung U_{ZM} am Triebsystem bzw. der der Anzugskraft entsprechende Wert des Stroms I_{ZM} ist der Anzugswert. In einer Ausgestaltung ist die Einschaltdauer Δtₙ der dem Anzugswert auf einer durch die erfasste Temperatur und die erfasste Steuerspannung definierten Kennlinie zugeordnete Zeitwert.

In einer Ausgestaltung der Erfindung gibt die Verknüpfungsschaltung ein Spannungsäquivalent der Einschaltdauer Δtₙ aus. Gemäß einer Ausgestaltung weist die Steuerschaltung eine Sollwertaufbereitungsstufe zur Erzeugung einer angepassten Spannung U_{tSoll} zur Weiterleitung an die Ansteuerstufe auf, wobei der Sollwertaufbereitungsstufe das in der Verknüpfungsschaltung erzeugte Spannungsäquivalent zugeleitet wird.

In einer Ausgestaltung der Erfindung ist eine Temperaturerfassungsschaltung mit der Verknüpfungsschaltung verbunden und weist einen Temperatursensor zum Messen des eine Temperatur ϑ_{c} des elektromagnetischen Triebsystems und/oder eine Umgebungstemperatur ϑₐ anzeigenden ersten Kennwerts auf. Der Temperatursensor ermöglicht die Bestimmung des die Temperatur ϑ_{c} des elektromagnetischen Triebsystems und/oder eine Umgebungstemperatur ϑₐ kennzeichnenden ersten Kennwerts. Der Temperatursensor ist mit dem elektromagnetischen Triebsystem verbunden und weist beispielsweise einen Heißleiter, insbesondere einen NTC-Widerstand (negative temperature coefficient thermistor, NTC), auf. Somit ist eine direkte Erfassung des die Temperatur ϑ_{c} des elektromagnetischen Triebsystems und/oder eine Umgebungstemperatur ϑₐ anzeigenden ersten Kennwerts durch den Widerstand des Heißleiters, insbesondere des NTC-Widerstands, möglich.

Gemäß einer alternativen Ausgestaltung ist eine Temperaturerfassungsschaltung in der Verknüpfungsschaltung angeordnet, wobei die Temperaturerfassungsschaltung eine Schaltung zur Berechnung des eine Temperatur ϑ_{c} des elektromagnetischen Triebsystems und/oder eine Umgebungstemperatur ϑₐ anzeigenden ersten Kennwerts anhand eines elektrischen Widerstands des elektromagnetischen Triebsystems aufweist. Somit kann auf einen Temperatursensor verzichtet werden. Dies minimiert etwaige Störsignale oder sonstige mit dem Temperatursensor verbundene Fehlerquellen sowie zeitliche Verzögerungen. Der die Temperatur ϑ_{c} des elektromagnetischen Triebsystems und/oder eine Umgebungstemperatur ϑₐ anzeigende erste Kennwert wird durch die Verknüpfungsschaltung direkt bestimmmt.

Beispielsweise erfolgt die Berechnung unter Berücksichtigung des spezifischen Widerstands des Materials des magnetischen Systems des Triebsystems, insbesondere des Materials der Wicklungen des magnetischen Systems. Insbesondere erfolgt die Berechnung des ersten Kennwerts unter Berücksichtigung des spezifischen Widerstands von Kupfer.

Gemäß einer Ausgestaltung der Erfindung weist die Temperaturerfassungsschaltung einen Riemannintegrator zur Integration der Spannung U_{ZM} am elektromagnetischen Triebsystem und des Stroms I_{ZM} im elektromagnetischen Triebsystem auf. Der Riemannintegrator weist in einer Ausgestaltung einen Analogschalter in Zweifachausführung auf, dem der im elektromagnetischen Triebsystem anliegende Strom und die am elektromagnetischen Triebsystem anliegende Spannung zugeführt werden. Der Analogschalter ist mit einer monostabilen Kippstufe verbunden. Die monostabile Kippstufe gibt das Integrationsintervall vor. Weiterhin weist der Riemannintegrator beispielsweise einen als Divisor betriebenen Operationsverstärker und eine nachgeschaltete Multiplikatorstufe zur Bildung des Quotienten aus Spannung und Strom auf.

Gemäß einer Ausgestaltung der Erfindung weist die Sollwertaufbereitungsstufe eine Abtast-Halte-Schaltung auf. Die Sollwertaufbereitung weist beispielsweise weiter einen Negator auf. Der Negator verbindet die monostabile Kippstufe des Riemannintegrators mit dem Steuereingang der Abtast-Halte-Schaltung. Der Abtast-Halte-Schaltung ist in einer Ausgestaltung ein Spannungsteiler nachgeschaltet. Der Spannungsteiler leitet ein Spannungsäquivalent der Einschaltdauer der Ansteuerstufe zu.

Gemäß einer weiteren Ausgestaltung weist die Ansteuerstufe eine Pulsweitenmodulationsschaltung (PWM-Schaltung) mit einer monostabiler Kippstufe auf, wobei ein Steuereingang der monostabilen Kippstufe mit der Steuerschaltung verbunden ist und ein Ausgang der monostabilen Kippstufe mit der Pulsweitenmodulationsschaltung verbunden ist. Die monostabile Kippstufe stellt somit eine Einschaltzeitbegrenzung dar. Die Pulsdauer der PWM-Schaltung wird mittels der monostabilen Kippstufe durch die von der Steuerschaltung ausgegebenen Spannung bestimmt und entspricht der Einschaltdauer Δtₙ.

Gemäß einer Ausgestaltung der Erfindung weist die Schaltungsanordnung eine Leistungsstufe auf und die Ansteuerstufe eine Treiberschaltung zur Ansteuerung der Leistungsstufe auf.

Gemäß einer Ausgestaltung der Erfindung sind die Steuerschaltung und die Pulsweitenmodulationsschaltung als Microcontrollerschaltung ausgeführt. Dies ermöglicht eine kompakte Umsetzung sowie einen schnellen und kompakten Einbau der Schaltungsanordnung mit geringem Verdrahtungsaufwand. Insbesondere sind die Schaltungsteile Spannungserfassungsschaltung, Riemannintegrator, Abtast-Halte-Schaltung und PWM-Schaltung mit monostabiler Kippstufe als Microcontrollerschaltung ausgeführt.

Gemäß einer weiteren Ausgestaltung sind die Steuerschaltung, die Pulsweitenmodulationsschaltung und die Treiberschaltung zur Ansteuerung der Leistungsstufe in einer anwendungsspezifischen integrierten Schaltung (application-specific integrated circuit, ASIC) oder in einem Hybridschaltkreis angeordnet. Insbesondere sind die Schaltungsteile Spannungserfassungsschaltung, Riemannintegrator, Abtast-Halte-Schaltung, PWM-Schaltung mit monostabiler Kippstufe und die Treiberschlatung der Leistungsstufe in einer ASIC oder in einem Hybridschaltkreis vereint.

Gemäß einer Ausgestaltung weist die Leistungsstufe einen Ausgangsgleichrichter, insbesondere mit Glättung, auf. Somit wird das elektromagnetische Triebsystem mit Gleichspannung beaufschlagt. Die Leistungsstufe weist in einer Ausgestaltung einen Leistungstransistor und einen Übertrager auf.

Gegenstand der Erfindung ist ferner ein Verfahren zum Betätigen eines elektromagnetischen Triebsystems zum Schalten eines mechanischen Systems mit einer Schaltungsanordnung nach einem der Ansprüche 1 bis 13.

Bei einem solchen Verfahren zum Betätigen eines elektromagnetischen Triebsystems zum Schalten eines mechanischen Systems mit einer Schaltungsanordnung nach der vorangehend beschriebenen Art wird durch die Steuerschaltung ein eine Temperatur ϑ_{c} des elektromagnetischen Triebsystems und/oder eine Umgebungstemperatur ϑₐ anzeigender erster Kennwert und ein die Steuerspannung U_{B} anzeigender zweiter Kennwert erfasst und durch die Steuerschaltung zumindest ein Ansteuerparameter zur Ansteuerung des elektromagnetischen Triebsystems anhand des ersten Kennwerts und des zweiten Kennwert gesetzt.

Das erfindungsgemäße Verfahren setzt die Vorteile der Schaltungsanordnung auf Verfahrensebene um. Insbesondere wird ein Verfahren zur Verfügung gestellt, mit dem ein elektromagnetisches Triebsystem energieoptimiert betrieben wird.

Gemäß einer Ausgestaltung wird das Triebsystem durch Anlegen der Steuerspannung U_{B} zum Schalten des mechanischen Systems durch die Ansteuerstufe bestromt.

Durch die Steuerschaltung wird eine Einschaltdauer Δtₙ zur Ansteuerung des elektromagnetischen Triebsystems als Ansteuerparameter gesetzt.

Dabei wird die Einschaltdauer Δtₙ insbesondere so gewählt, dass eine Auslösung des Triebsystems, insbesondere der Anzugswert, innerhalb der Einschaltdauer Δtₙ erreicht wird. Der Anzugswert ist abhängig von der Temperatur des Triebsystems ϑ_{c} bzw. der Umgebungstemperatur ϑₐ und der Steuerspannung U_{B}. Die Einschaltdauer Δtₙ wird bevorzugt minimal gewählt. Dies ermöglicht einen energieoptimierten Betrieb. Bevorzugt weist die Einschaltdauer Δtₙ ein Sicherheitsintervall tₛ auf. Das Sicherheitsintervall tₛ stellt eine zuverlässige Auslösung des Triebsystems innerhalb der Mess- und Schaltungstoleranzen sicher.

Gemäß einer Ausgestaltung wird die Einschaltdauer Δtₙ unter Berücksichtigung eines Endlagenkriteriums mittels des dreidimensionalen Kennlinienfeld der Spannung U_{ZM} am oder des Stroms I_{ZM} im elektromagnetischen Triebsystem als Funktion der Steuerspannung U_{B}, der Temperatur ϑ_{c} des elektromagnetischen Triebsystems oder der Umgebungstemperatur ϑₐ und der Zeit bestimmt.

Bevorzugt ist der Anzugswert durch ein Endlagenkriterium des zeitlichen Verlaufs der Spannung U_{ZM} am oder des Stroms I_{ZM} im Triebsystem bei einer bestimmten, erfassten Temperatur ϑ_{c} des Triebsystems bzw. einer bestimmten, erfassten Umgebungstemperatur ϑₐ des Triebsystems und einer bestimmten, erfassten Steuerspannung U_{B} definiert. Bevorzugt ist der Anzugswert durch eine Spannungsspitze des zeitlichen Verlaufs der Spannung U_{ZM} am Triebsystem definiert. Der Anzugswert kann auch durch einen Stromeinbruch des zeitlichen Verlaufs des Stroms I_{ZM} im Triebsystem definiert werden.

Der der Erfindung zugrunde liegende Gedanke soll nachfolgend anhand der in den Figuren dargestellten Ausführungsbeispiele näher erläutert werden. Es zeigen:
- Fig. 1: ein Kennlinienfeld der Spannung U_{ZM} am elektromagnetischen Triebsystem bei festgehaltener Steuerspannung U_{B} als Funktion der Zeit t für verschiedene Werte der Umgebungstemperatur 9ₐ,
- Fig. 2: ein Kennlinienfeld der Spannung U_{ZM} am und des Stroms I_{ZM} im elektromagnetischen Triebsystem bei festgehaltener Umgebungstemperatur ϑₐ als Funktion der Zeit t für verschiedene Werte der Steuerspannung U_{B};
- Fig. 3: ein Prinzipalschaltbild der Schaltungsanordnung gemäß einer Ausgestaltung der Erfindung;
- Fig. 4: ein Prinzipalschaltbild der Schaltungsanordnung gemäß einer weiteren Ausgestaltung der Erfindung; und
- Fig. 5: eine schematische Darstellung der Bestimmung des Widerstands R_{ZM} des elektromagnetischen Triebsystems.

**Fig.** 1 zeigt das Kennlinienfeld der Spannung U_{ZM} am elektromagnetischen Triebsystem 41 bei festgehaltener Steuerspannung U_{B} als Funktion der Zeit t. Die Spannung U_{ZM} des elektromagnetischen Triebsystems 41 hängt von der Steuerspannung U_{B}, der Temperatur ϑ_{c} des elektromagnetischen Triebsystems 41 bzw. der Umgebungstemperatur ϑₐ des elektromagnetischen Triebsystems 41 und der seit dem Einschaltmoment t₀ verstrichenen Zeitdauer ab. Im folgenden ist der Nullpunkt als Einschaltmoment gewählt: t₀=0. Dieses dreidimensionale Kennlinienfeld ist zur Veranschaulichung als zwei-dimensionales Kennlinienfeld für eine festgehaltene Steuerspannung U_{B} in Fig. 1 und als zweidimensionales Kennlinienfeld für eine festgehaltene Umgebungstemperatur ϑₐ des elektromagnetischen Triebsystems in Fig. 2 dargestellt.

Das elektromagnetischen Triebsystem 41 weist ein Magnetsystem, insbesondere eine Spule mit Kern, und ein mechanisches System 6, insbesondere einen Anker, auf. Im dargestellten Ausführungsbeispiel ist das elektromagnetische Triebsystem 41 ein Zugmagnet 41. Der Zugmagnet 41 wird mit einer Steuerspannung U_{B} beaufschlagt. Dabei ist t₀ der Zeitpunkt des Einschaltens der Steuerspannung U_{B}. Die Beaufschlagung mit der Steuerspannung U_{B} führt zu einem Anstieg der Spannung U_{ZM} am Zugmagneten 41. Die magnetische Kraft auf den Anker nimmt zu. Beim Endanschlag des Ankers des Zugmagneten 41 kommt es zu einer Spannungsspitze Z.

Im vorliegenden Diagramm ist der Verlauf der Spannung U_{ZM} am Zugmagneten 41 für drei verschiedene Umgebungstemperaturwerte gezeigt: die maximale Umgebungstemperatur ϑₐₘₐₓ, die Nenntemperatur ϑ_{aNenn} und die minimale Umgebungstemperatur ϑₐₘᵢₙ. Der Endanschlag des Ankers muss über den gesamten Funktionstemperaturbereich von ϑₐ=ϑₐₘᵢₙ bis ϑₐ=ϑₐₘₐₓ gewährleistet sein.

Der zeitliche Verlauf der Spannung U_{ZM} weist im Zeitpunkt des Anschlags T_{Anschl} ein Maximum auf. Die Anschlagszeit T_{Anschl} ist bei festgehaltener Steuerspannung U_{B} eine Funktion der Umgebungstemperatur ϑₐ. Je niedriger die Umgebungstemperatur ϑₐ, desto größer die Anschlagszeit T_{Anschl} : es wird mehr Zeit benötigt, um dem Zugmagneten 41 die zur Auslösung notwendige Energie zuzuführen. Ursache hierfür sind die veränderten magnetischen Eigenschaften des Zugmagneten 41 und die erhöhte Gleitreibung des Ankers des Zugmagneten 41 bei geringerer Temperatur ϑₐ.

Das Ende des Anschlagvorgangs tₙ ist mit dem Abfallen der Flanke der Spannungsspitze Z erreicht. Dabei bezeichnet t₁ das Ende des Anschlagvorgangs bei maximaler Umgebungstemperatur ϑₐₘₐₓ, t₂ das Ende des Anschlagvorgangs bei Nenntemperatur ϑ_{aNenn} und t₃ das Ende des Anschlagsvorgangs bei minimaler Umgebungstemperatur ϑₐₘᵢₙ. Dabei ist das Zeitintervall von Einschaltmoment t₀ bis Ende des Anschlagvorgangs t₁ kleiner als das Zeitintervall von Einschaltmoment t₀ bis Ende des Anschlagvorgangs t₂, das wiederum kleiner als das Zeitintervall von Einschaltmoment t₀ bis Ende des Anschlagvorgangs t₃ ist. Je niedriger die Umgebungstemperatur ϑₐ desto größer die Zeitdauer tₙ bis zum Ende des Anschlagvorgangs.

Das Ende des Anschlagvorgangs und das damit einhergehende Abfallen der Flanke der Spannungsspitze Z stellen ein Endlagenkriterium für das Erreichen der Endlage des Zugmagneten 41 dar. Die Einschaltdauer Δtₙ wird durch das Endlagenkriterium bestimmt. Bevorzugt wird eine Sicherheitsintervall tₛ zum Zeitpunkt tₙ des Endes des Anschlagvorgangs addiert. Das resultierende Zeitintervall tₙ+tₛ ist die Einschaltdauer Δtₙ= tₙ+tₛ. Die Einschaltdauer Δt ist die Zeitdauer, die der Zugmagnet 41 mit der Steuerspannung U_{B} bei der Umgebungstemperatur ϑₐ beaufschlagt werden muss, damit das Erreichen der Endlage sichergestellt ist.

Wäre die Umgebungstemperatur ϑₐ nicht bekannt, müsste die Beaufschlagung mit der Steuerspannung U_{B} mindestens für die Zeitdauer t₃+tₛ erfolgen, um das Erreichen der Endlage über den gesamten Temperaturbereich zwischen minimaler und maximaler Umgebungstemperatur ϑₐₘᵢₙ bis ϑₐₘₐₓ zu gewährleisten. Durch die Bestimmung der Einschaltdauer Δtₙ in Abhängigkeit sowohl von der Steuerspannung U_{B} als auch der Umgebungstemperatur ϑₐ wird die Beaufschlagungszeit verringert.

Dies ermöglicht einen energieoptimierten Betrieb des Triebsystems 41 auch für Tieftemperaturanwendungen, wie beispielsweise Batterieschutzschalter von Schienenfahrzeugen, deren erforderlicher Funktionstemperaturbereich zwischen -60°C und 85°C liegt.

Fig. 2 zeigt das Kennlinienfeld der Spannung U_{ZM} und des Stroms I_{ZM} des elektromagnetischen Triebsystems 41 bei festgehaltener Umgebungstemperatur ϑₐ als Funktion der Zeit t in Abhängigkeit von der Steuerspannung U_{B}.

Der zeitliche Verlauf der Spannung U_{ZM} am Triebsystem 41 ist für drei verschiedene Steuerspannungen U_{B} dargestellt: die maximale Steuerspannung U_{Bmax}, die Nennspannung U_{BNenn} und die minimale Steuerspannung U_{Bmin}. Das sichere Erreichen der Endlage muss über den gesamten Steuerspannungsbereich von U_{B}=U_{Bmin} bis U_{B}=U_{Bmax} gewährleistet sein.

Je größer die Steuerspannung U_{B}, desto schneller wird die Endlage erreicht. Die Endlage ist durch eine Spannungsspitze Z gekennzeichnet. Die Einschaltdauer Δtₙ ergibt sich aus der Zeit tₙ, zu der die Flanke der Spannungsspitze Z abgefallen ist, zuzüglich eines Sicherheitsintervalls tₛ.

Wäre der Wert der Steuerspannung U_{B} nicht bekannt, müsste als Zeitdauer der Beaufschlagung des Zugmagneten 41 die längste Zeitdauer gewählt werden, d.h. die Zeitdauer t₃+tₛ, die für eine Beaufschlagung mit der minimalen Steuerspannung U_{Bmin} zum Erreichen der Endlage notwendig ist.

Die Bestimmung der Einschaltdauer Δtₙ in Abhängigkeit von der Umgebungstemperatur ϑₐ und der Steuerspannung U_{B} ermöglicht eine Verringerung der Dauer der Beaufschlagung des Triebsystems 41. Dies ermöglicht einen energieoptimierten Betrieb des Triebsystems 41, insbesondere für Steuerspannungsquellen mit einem weiten Spannungsbereich, wie beispielsweise für Batterieschutzschalter von Schienenfahrzeugen, bei denen der sichere Anzug in einem weiten Spannungsbereich von 65V bis 150V gewährleistet sein muss, wobei die Nennsteuerspannung der Batterie 110V beträgt.

In **Fig. 3** ist ein Prinzipalschaltbild einer Schaltungsanordnung zum Betrieb eines elektromagnetischen Triebsystems 41 gemäß einer Ausgestaltung der Erfindung dargestellt.

Im dargestellten Ausführungsbeispiel ist das elektromagnetische Triebsystem 41 ein Zugmagnet eines Batterieschutzschalters, bevorzugt eines Batteriemanagementsystems in einem Schienenfahrzeug, beispielsweise ein Batterieschutzschalter des Typs BMR-437-01-V-S0-07-110-200A.

Das elektromagnetische Triebsystem 41 weist ein thermisch abhängiges Anzugverhalten auf. Das Anzugverhalten ist in **Fig. 1** und **Fig. 2** qualitativ dargestellt. Das Anzugverhalten ist von der Umgebungstemperatur ϑₐ des elektromagnetischen Triebsystems 41, der Steuerspannung U_{B} und der Beaufschlagungsdauer abhängig. Anstelle der Umgebungstemperatur ϑₐ des elektromagnetischen Triebsystems 41 kann auch die Temperatur ϑ_{c} des elektromagnetischen Triebsystems 41 als Referenzwert verwandt werden.

Für einen Batterieschutzschalter, insbesondere eines Batteriemanagementsystems eines Schienenfahrzeugs, muss der sichere Anzug des elektromagnetischen Triebsystems 41, insbesondere des Zugmagneten, in einem weiten Spannungsbereich U_{B} von U_{Bmin}=65V bis U_{Bmax}=150V sichergestellt sein. Die Nennbatteriespannung U_{BNenn} beträgt im dargestellten Ausführungsbeispiel U_{BNenn}=110V. Der erforderliche Funktionstemperaturbereich beträgt -60°C bis 85°C. Das heisst, der sichere Anzug muss im gesamten Intervall von ϑₐₘᵢₙ=-60°C bis ϑₐₘₐₓ=85°C gewährleistet sein.

Ein einfaches elektromagnetisches Triebsystem 41 ohne Vorschaltgerät kann einen sicheren Anzug in einem solch weiten Steuerspannungsbereich U_{B} nicht gewährleisten. Auch ist der sichere Anzug bei tiefen Temperaturen ϑₐ ohne Vorschaltgerät nicht gewährleistet. Bei tiefen Temperaturen ϑₐ verändert sich das Magnetsystem des elektromagnetischen Triebsystems 41, so dass längere Beaufschlagungszeiten notwendig werden, um den sicheren Anzug zu gewährleisten. Beispielsweise verändern sich die magnetischen Eigenschaften und die Gleiteigenschaften des Ankers. Dem Magnetsystem muss bei tieferen Temperaturen ϑₐ mehr Energie zugeführt werden, um den Anzug auszulösen.

Zur Gewährleistung des sicheren Anzugs auch bei tiefen Temperaturen ϑₐ und bei einem weiten Steuerspannungsbereich U_{B} ist eine Schaltungsanordnung vorgesehen. Diese Schaltungsanordnung stellt sicher, dass sowohl bei tiefen Temperaturen ϑₐ, **Fig. 1****,** als auch bei niedriger Steuerspannung U_{B}, **Fig. 2****,** der Anzug gewährleistet ist, d.h. genügend Zeit zur Verfügung steht, um die notwendige Energie zuzuführen.

Die Schaltungsanordnung weist deshalb eine Steuerschaltung 1 auf, die der Ansteuerstufe 2 zumindest einen Ansteuerparameter zur Ansteuerung des elektromagnetischen Triebsystems 41 anhand des ersten Kennwerts und des zweiten Kennwert setzt. Der erste Kennwert zeigt eine Temperatur ϑ_{c} des elektromagnetischen Triebsystems 41 und/oder eine Umgebungstemperatur ϑₐ an. Der zweite Kennwert zeigt die Steuerspannung U_{B} an. Insbesondere umfasst der zumindest eine Ansteuerparameter die Einschaltdauer Δtₙ. Die Steuerschaltung 1 und die Ansteuerstufe 2 werden mittels einer Stromversorgung 5 mit einer Steuerstromversorgungsspannung Us, vorliegend mit Us=15VDC, gespeist. Die Stromversorgung 5 ist durch einen schnellen Aufbau der Steuerstromversorgungsspannung Us gekennzeichnet.

Die Schaltungsanordnung weist eine Temperaturfassungsschaltung zur Erfassung des die Temperatur ϑ_{c} des elektromagnetischen Triebsystems 41 und/oder die Umgebungstemperatur ϑₐ anzeigenden ersten Kennwerts auf. Im dargestellten Ausführungsbeispiel umfasst die Temperaturerfassungsschaltung einen Temperatursensor 42, bevorzugt einen Heissleiter oder NTC-Widerstand. Der Temperatursensor 42 ist mit dem elektromagnetischen Triebsystem 41, insbesondere der Spule des Zugmagneten 41, thermisch gekoppelt.

Des weiteren weist die Steuerschaltung 1 eine Spannungserfassungsschaltung 11 zur Erfassung des die Steuerspannung U_{B} anzeigenden zweiten Kennwerts auf. Die Spannungserfassungsschaltung 11 erfasst beispielsweise die eingehende Steuerspannung U_{B} über ein Eingangsfilter.

Die Schaltungsanordnung weist ferner eine Verknüpfungsschaltung 12 zur Verknüpfung des ersten Kennwertes und des zweiten Kennwertes auf, wobei die Verknüpfungsschaltung 12 den Ansteuerparameter, insbesondere die Einschaltdauer Δtₙ, anhand eines Kennlinienfelds in Abhängigkeit von dem ersten Kennwert und dem zweiten Kennwert setzt. Die Verknüpfungsschaltung 12 weist einen ersten und einen zweiten Eingang auf, wobei der erste Eingang mit einem Ausgang der Spannungserfassungschaltung 11 verbunden ist und wobei der zweite Eingang mit einem Ausgang der Temperaturerfassungsschaltung, insbesondere dem Temperatursensor 42, verbunden ist.

Die Verknüpfungsschaltung 12 bestimmt die Einschaltdauer Δtₙ unter Berücksichtigung des Kennlinienfelds des zeitlichen Verlaufs der Spannung U_{ZM} am elektromagnetischen Triebsystem 41 in Abhängigkeit von der Temperatur ϑ_{c} des elektromagnetischen Triebsystems oder der Umgebungstemperatur ϑₐ einerseits und der Steuerspannung U_{B} andererseits. Die Verknüpfungsschaltung 12 weist einen Ausgang zur Ausgabe eines Spannungsäquivalents der so bestimmten Einschaltdauer Δtₙ auf.

Die Steuerschaltung 1 weist außerdem eine Sollwertaufbereitung 13 zur Erzeugung einer angepassten Spannung Uₜₛₒₗₗ auf. Ein Eingang der Sollwertaufbereitung 13 ist mit der Verknüpfungsschaltung 12 verbunden. Die Sollwertaufbereitung 13 erzeugt die angepasste Spannung U_{tSoll} aus dem von der Verknüpfungsschaltung 12 empfangenen Spannungsäquivalent der Einschaltdauer Δtₙ.

Die Steuerschaltung 1 ist mit der Ansteuerstufe 2 verbunden und stellt dieser den Ansteuerparameter, d.h. insbesondere die unter Berücksichtigung des die Temperatur ϑₐ des elektromagnetischen Triebsystems 41 und/oder die Umgebungstemperatur ϑ_{c} anzeigenden ersten Kennwerts und des die Steuerspannung U_{B} anzeigenden zweiten Kennwerts bestimmte Einschaltdauer Δtₙ, bereit.

Die Steuerschaltung 1 leitet der Ansteuerstufe 2 die in der Sollwertaufbereitung 13 erzeugte angepasste Spannung U_{tSoll} zu.

Dargestellt ist eine Ansteuerstufe 2 mit PWM-Schaltung 21 und einer Treiberschaltung 22 für eine nachgeschaltete Leistungsstufe 3. Die PWM-Schaltung 21 weist eine monostabile Kippstufe 211 auf, mittels derer die in der Sollwertaufbereitung 13 erzeugte angepasste Spannung U_{tSoll} in ein Einschaltintervall tₛₒₗₗ der PWM-Schaltung 21 umgewandelt wird. Die Impulse der PWM-Schaltung werden über die Treiberschaltung 22 der Leistungsstufe 3 zugeleitet, so dass das elektromagnetische Triebsystem 41 beaufschlagt wird.

Die Leistungsstufe 3 weist einen Ausgangsgleichrichter 33 mit Glättung auf, so dass die Beaufschlagung des elektromagnetischen Triebsystems 41 mit Gleichspannung erfolgt. Im dargestellten Ausführungsbeispiel weist die Leistungsstufe 3 einen Leistungstransistor 31 und einen Übertrager 32 auf.

Durch die Speisung des elektromagnetischen Triebsystems 41 mit einer Gleichspannung wird die Störaussendung, insbesondere bei längeren Verbindungsleitungen zwischen der Schaltungsanordnung und dem elektromagnetischen Triebsystems 41, verringert.

Die Schaltungsanordnung ist ferner mit einer Stromregelung ausgestattet. Über den Shuntwiderstand Rₛₕ wird der Hauptstrom im Leistungskreis 3 erfasst und der Spannungserfassungsschaltung 11 zugeführt.

Somit wird eine Schaltungsanordnung zum Betrieb eines elektromagnetischen Triebsystems 41, insbesondere eines Zugmagneten 41 eines Batterieschutzschalters, zur Verfügung gestellt, die einen energieoptimierten Betrieb ermöglicht.

In **Fig. 4** ist ein Prinzipalschaltbild einer Schaltungsanordnung zum Betrieb eines elektromagnetischen Triebsystems 41, insbesondere eines Zugmagneten 41 eines Batterieschutzschalters, gemäß einer weiteren Ausgestaltung der Erfindung dargestellt.

Gemäß der dargestellten Ausgestaltung ist eine Temperaturerfassungsschaltung in der Verknüpfungsschaltung 12 angeordnet, insbesondere erfolgen Verknüpfung und Temperaturerfassung in einer Schaltung. Die Temperaturerfassungsschaltung bestimmt den die Temperatur ϑ_{c} des elektromagnetischen Triebsystems 41 und/oder die Umgebungstemperatur ϑₐ des elektromagnetischen Triebsystems 41 anzeigenden ersten Kennwert mittels eines analogen Berechnungsverfahrens und verknüpft diesen mit dem mittels der Spannungserfassungsschaltung 11 erfassten die Steuerspannung U_{B} anzeigenden zweiten Kennwert.

In der dargestellten Ausführungsform werden die Spannung U_{ZM} am elektromagnetischen Triebsystem 4 und der Strom I_{ZM} im elektromagnetischen Triebsystem 41 über die Erfassungsschaltung 11 erfasst. Die Erfassungsschaltung 11 weist ein Eingangsfilter für U_{B} und die am Shuntwiderstand Rₛₕ abfallende Spannung U_{Rsh} auf. Bevorzugt ist das Eingangsfilter auf 500Hz eingestellt. Die Erfassungsschaltung 11 weist eine Einheit 111 zur Potentialtrennung, insbesondere einen Optokoppler z.B. des Typs CNY17-4, auf, dem die Spannung U_{ZM} zugeführt wird. Die Filterung von U_{ZM} und I_{ZM} bzw. U_{RSh} erfolgt beispielsweise mit einem Filter des Typs LMC 6482.

Die Ausgangssignale der Erfassungschaltung 11, insbesondere des Eingangsfilters, werden der Verknüpfungsschaltung 12 zugeführt. Die Verknüpfungsschaltung 12 weist in der dargestellten Ausführungsform einen Riemannintegrator auf. Im Riemannintegrator werden die Spannung U_{ZM} am Zugmagneten 41 und der Strom I_{ZM} im Zugmagneten 41 für ein Integrationsintervall t_{R} gemessen und eine äquivalente Spannung durch Quotientenbildung aus U_{ZM} und I_{ZM} bzw. U_{RSh} gebildet. Das Integrationsintervall t_{R} wird durch einen Analogschalter 121 in Zweifachausführung, der durch eine monostabile Kippstufe 122 angesteuert wird, definiert. In der dargestellten Ausführungsform ist der Analogschalter 121 beispielsweise vom Typ MAX 320 MJA und die monostabile Kippstufe vom Typ NE 555 FE. Das Stromsignal I_{ZM} bzw. U_{RSh} wird über einen Widerstand R₁, beispielsweise R₁=10kΩ, einem Operationsverstärker 123 für die Division zugeführt. Der Operationsverstärker 123 ist beispielsweise vom Typ AD 711. In der Multiplikatorstufe 124 wird das Produkt aus Spannungssignal U_{ZM} und inversem Strom 1/I_{ZM}, d.h. der Quotient aus Spannung U_{ZM} und Strom I_{ZM} gebildet.

Das Integrationsintervall t_{R} ist dabei sehr viel kleiner gewählt als die minimale Einschaltdauer Δtₘᵢₙ=tₘᵢₙ+tₛ. Hierdurch wird sichergestellt, dass die minimale Einschaltdauer Δtₘᵢₙ=tₘᵢₙ+tₛ durch die Erzeugung des Spannungsäquivalents bzw. der angepassten Spannung Uₜₛₒₗₗ zur Ansteuerung der Ansteuerstufe 2, insbesondere der PWM-Schaltung 21, nicht beeinflusst wird.

Der Quotient wird der Sollwertaufbereitung 13 zugeleitet. Die Sollwertaufbereitung 13 weist einen Abtast-Halte-Schaltkreis 132 auf. Der Abtast-Halte-Schaltkreis 132 wird über die monostabile Kippstufe 122 als Zeitgeber geschaltet. Dazu wird das Ausgangssignal der monostabilen Kippstufe 122 einem Negator 131 zugeleitet, der mit dem Steuereingang des Abtast-Halte-Schaltkreises 132 verbunden ist. Das Ausgangssignal des Abtast-Halte-Schaltkreises 132 wird durch einen Spannungsteiler mit Widerständen R₃, R₄ mit dem In2 verknüpft.

Für kleine t_{R}, d.h. kurz nach dem Einschaltmoment t₀=0, steigen sowohl Spannung U_{ZM} als auch Strom I_{ZM} am Zugmagneten 41 exponentiell an, siehe **Fig. 5****.** Aufgrund des exponentiellen Charakters der Spannungs- bzw. Stromkennlinie U_{ZM}, I_{ZM} im Kleinsignalbereich kann das Riemannintegral mit dem Logarithmus von 2, In2≈0,693, verknüpft werden. Die Spule des Zugmagneten 41 ist aus einer Kupferleitung gewickelt. Der Widerstand des Zugmagneten R_{ZM} lässt sich somit unter Berücksichtigung des spezifischen Widerstands von Kupfer, gegeben für die entsprechende Temperatur, bestimmen zu: R_{ZM}=[U_{ZM}/I_{ZM}]·In2.

Die Ausgangsspannung des Abtast-Halte-Schaltkreises 132 liegt, je nach errechnetem Wert, zwischen 0 und 10VDC, so dass durch das Spannungsteilerverhältnis R₃/R₄ die ausgegebene angepasste Spannung Uₜₛₒₗₗ quasi normiert hergeleitet wird.

Die so erzeugte angepasste Spannung Uₜₛₒₗₗ gelangt auf den Eingang 211 zur Zeitsteuerung der PWM-Schaltung 21. Mit der Vorsteuerung durch U_{B}, welche über den Eingang 212 an die PWM-Schaltung 21 gelangt, bestimmt die angepasste Spannung Uₜₛₒₗₗ die Einschaltdauer Δtₙ entsprechend der in **Fig. 1** bzw. **Fig. 2** dargestellten Kennlinienfelder.

Die Impulse der PWM-Schaltung 21 werden über die Treiberschaltung 22 der Leistungsstufe 3 zugeleitet, so dass der Zugmagnet 41 beaufschlagt wird.

Die Steuerschaltung 1 sowie die Ansteuerstufe 2 werden durch die Stromversorgung 5 mit 15VDC gespeist. Die Stromversorgung 5 ist durch einen schnellen Aufbau der Versorgungsspannung Us im Einschaltmoment t₀ gekennzeichnet.

### BEZUGSZEICHENLISTE

- 1: Steuerschaltung
- 11: Spannungserfassungsschaltung zur Erfassung des die Steuerspannung U_{B} anzeigenden zweiten Kennwerts
- 111: Potentialtrennung mit Optokoppler
- 112: Eingangsfilter
- 12: Verknüpfungsschaltung zur Verknüpfung Steuerspannung U_{B} und Temperatur ϑₐ,ϑ_{c}
- 121: Analogschalter in Zweifachausführung
- 122: monostabile Kippstufe (Monoflop)
- 123: Operationsverstärkerstufe für Division
- 124: Multiplikatorstufe
- 13: Sollwertaufbereitung
- 131: Negator
- 132: Abstast-und-Halte-Schaltkreis
- 2: Ansteuerstufe
- 21: Pulsweitenmodulations-Schaltung mit monostabiler Kippstufe
- 211: Eingang für Einschaltdauer Δt
- 212: Eingang für Vorsteuerung durch Steuerspannung U_{B}
- 213: Eingang für Stromregelung
- 22: Treiberschaltung für Leistungsstufe
- 3: Leistungsstufe
- 31: Leistungstransistor
- 32: Übertrager T1
- 33: Ausgangsgleichrichtung mit Glättung
- 41: elektromagnetisches Triebsystem
- 42: Temperatursensor
- 5: Steuerstromversorgung
- 6: mechanisches System
- Us: Steuerstromversorgungsspannung
- U_{B}: Steuerspannung, Batteriespannung
- U_{ZM}: Spannung am elektromagnetischen Triebsystem
- I_{ZM}: Strom im elektromagnetischen Triebsystem
- Rₛₕ: Shuntwiderstand (0,1Ω), induktivitätsarm
- R₁: Widerstand (10kΩ)
- R₂: Widerstand (10kΩ)
- R₃: Widerstand (3,61kΩ)
- R₄: Widerstand (6,39kΩ)
- MB: Minuspotential des Hauptstroms
- t: Zeit
- t₀: Einschaltzeitpunkt
- t_{R}: Integrationsintervall
- tₙ: Zeitpunkt des Erreichens der Endlage
- tₛ: Sicherheitsintervall
- Δtₙ: Einschaltdauer
- A: Endlage in Abhängigkeit von der Temperatur ϑₐ bei festgehaltener Steuerspannung U_{B}
- B: Endlage in Abhängigkeit von der Steuerspannung U_{B} bei festgehaltener Temperatur ϑₐ
- Z: Spannungsspitze im Anschlagszeitpunkt/Zeitpunkt des Erreichens der Endlage
- ϑₐ: Umgebungstemperatur, insbesondere des elektromagnetischen Triebsystems
- ϑ_{c}: Temperatur des elektromagnetischen Triebsystems

## Patentansprüche

1. Schaltungsanordnung zum Betätigen eines elektromagnetischen Triebsystems (41) zum Schalten eines mechanischen Systems (6) eines Batterieschutzschalters, mit einem elektromagnetischen Triebsystem (41),
einer Steuerspannungsquelle zur Erzeugung einer Steuerspannung (U_{B}),
einer Leistungsstufe (3),
einer Ansteuerstufe (2) zur Ansteuerung des elektromagnetischen Triebsystems (41) zum Schalten des mechanischen Systems (6) während eines Schaltvorgangs, wobei die Ansteuerstufe (2) eine Treiberschaltung (22) zur Ansteuerung der Leistungsstufe (3) aufweist, und
einer Steuerschaltung (1) zum Steuern der Ansteuerschaltung (2),
wobei die Steuerschaltung (1) ausgebildet ist, einen eine Temperatur (ϑ_{c}) des elektromagnetischen Triebsystems (41) und/oder eine Umgebungstemperatur (ϑₐ) anzeigenden ersten Kennwert und einen die Steuerspannung (U_{B}) anzeigenden zweiten Kennwert zu erfassen und zumindest einen Ansteuerparameter zur Ansteuerung des elektromagnetischen Triebsystems (41) anhand des ersten Kennwerts und des zweiten Kennwerts zu setzen, wobei der Ansteuerparameter eine Einschaltdauer (Δtₙ) zur Ansteuerung des elektromagnetischen Triebsystems (41) ist, wobei die Leistungsstufe (3) einen Ausgangsgleichrichter (33) aufweist.

2. Schaltungsanordnung nach Anspruch 1, **dadurch gekennzeichnet, dass** die Ansteuerstufe (2) ausgebildet ist, das Triebsystem (41) durch Anlegen der Steuerspannung (U_{B}) zum Schalten des mechanischen Systems (6) zu bestromen.

3. Schaltungsanordnung nach einem der Ansprüche 1 bis 2, **dadurch gekennzeichnet, dass** die Steuerschaltung (1) eine Verknüpfungsschaltung (12) aufweist, wobei die Verknüpfungsschaltung (12) den Ansteuerparameter anhand eines Kennlinienfelds in Abhängigkeit von dem ersten Kennwert und dem zweiten Kennwert setzt.

4. Schaltungsanordnung nach Anspruch 3, **dadurch gekennzeichnet, dass** die Verknüpfungsschaltung (12) ein Spannungsäquivalent der Einschaltdauer (Δtₙ) ausgibt.

5. Schaltungsanordnung nach Anspruch 4, **dadurch gekennzeichnet, dass** die Steuerschaltung (1) eine Sollwertaufbereitungsstufe (13) zur Erzeugung einer angepassten Spannung (U_{tSoll}) zur Weiterleitung an die Ansteuerstufe (2) aufweist, wobei der Sollwertaufbereitungsstufe (13) das in der Verknüpfungsschaltung (12) erzeugte Spannungsäquivalent zugeleitet wird.

6. Schaltungsanordnung nach einem der Ansprüche 3 bis 5, **dadurch gekennzeichnet, dass** eine Temperaturerfassungsschaltung mit der Verknüpfungsschaltung (12) verbunden ist und einen Temperatursensor (42) zum Messen des eine Temperatur (ϑ_{c}) des elektromagnetischen Triebsystems (41) und/oder eine Umgebungstemperatur (ϑₐ) anzeigenden ersten Kennwerts aufweist, wobei der Temperatursensor (42) mit dem elektromagnetischen Triebsystem (41) verbunden ist.

7. Schaltungsanordnung nach einem der Ansprüche 3 bis 5, **dadurch gekennzeichnet, dass** eine Temperaturerfassungsschaltung in der Verknüpfungsschaltung (12) angeordnet ist, wobei die Temperaturerfassungsschaltung eine Schaltung zur Berechnung des eine Temperatur ϑ_{c} des elektromagnetischen Triebsystems (41) und/oder eine Umgebungstemperatur ϑₐ anzeigenden ersten Kennwerts anhand eines elektrischen Widerstands (R_{ZM}) des elektromagnetischen Triebsystems (41) aufweist.

8. Schaltungsanordnung nach Anspruch 7, **dadurch gekennzeichnet, dass** die Temperaturerfassungsschaltung einen Riemannintegrator zur Integration der Spannung (U_{ZM}) am elektromagnetischen Triebsystem (41) und des Stroms (I_{ZM}) im elektromagnetischen Triebsystem (41) aufweist, wobei der Riemannintegrator einen Analogschalter in Zweifachausführung, eine monostabile Kippstufe, einen als Divisor betriebenen Operationsverstärker und eine Multiplikatorstufe zur Bildung eines Quotienten aus Spannung und Strom aufweist, wobei der Analogschalter mit der monostabilen Kippstufe verbunden ist, wobei die monostabile Kippstufe das Integrationsintervall vorgibt und wobei die Multiplikatorstufe dem Operationsverstärker nachgeschaltet ist.

9. Schaltungsanordnung nach einem der Ansprüche 7 bis 8, **dadurch gekennzeichnet, dass** die Sollwertaufbereitungsstufe (13) eine Abtast-Halte-Schaltung (132) aufweist.

10. Schaltungsanordnung nach einem der vorangehenden Ansprüche, **dadurch gekennzeichnet, dass** die Ansteuerstufe (2) eine Pulsweitenmodulationsschaltung (21) mit einer monostabilen Kippstufe aufweist, wobei ein Steuereingang (211) der monostabilen Kippstufe mit der Steuerschaltung (1) verbunden ist und ein Ausgang der monostabilen Kippstufe mit der Pulsweitenmodulationsschaltung verbunden ist.

11. Schaltungsanordnung nach Anspruch 9 oder 10, **dadurch gekennzeichnet, dass** die Steuerschaltung (1) und die Pulsweitenmodulationsschaltung (21) als Microcontrollerschaltung ausgeführt sind.

12. Schaltungsanordnung nach Anspruch 9 oder 10, **dadurch gekennzeichnet, dass** die Steuerschaltung (1), die Pulsweitenmodulationsschaltung (21) und die Treiberschaltung (22) zur Ansteuerung der Leistungsstufe (3) in einer anwendungsspezifischen integrierten Schaltung (application-specific integrated circuit, ASIC) oder in einem Hybridschaltkreis angeordnet sind.

13. Verfahren zum Betätigen eines elektromagnetischen Triebsystems (41) zum Schalten eines mechanischen Systems (6) eines Batterieschutzschalters mit einer Schaltungsanordnung nach einem der Ansprüche 1 bis 12, wobei eine Steuerschaltung (1) eine Ansteuerstufe (2) steuert, wobei die Ansteuerstufe (2) mittels einer Treiberschaltung (22) eine Leistungsstufe (3) ansteuert, wobei durch die Steuerschaltung (1) ein eine Temperatur (ϑ_{c}) des elektromagnetischen Triebsystems (41) und/oder eine Umgebungstemperatur (ϑₐ) anzeigender erster Kennwert und ein die Steuerspannung (U_{B}) anzeigender zweiter Kennwert erfasst werden und durch die Steuerschaltung zumindest ein Ansteuerparameter zur Ansteuerung des elektromagnetischen Triebsystems (41) anhand des ersten Kennwerts und des zweiten Kennwert gesetzt wird, wobei der Ansteuerparameter eine Einschaltdauer (Δtₙ) zur Ansteuerung des elektromagnetischen Triebsystems (41) ist, und wobei die Leistungsstufe (3) über einen Ausgangsgleichrichter (33) das elektromagnetische Triebsystems (41) mit Gleichspannung beaufschlagt.

## Claims

1. Circuit arrangement for actuating an electromagnetic driving system (41) for switching a mechanical system (6) of a battery circuit breaker,
with an electromagnetic driving system (41),
a control voltage source for generating a control voltage (U_{B}),
a power stage (3),
an operating stage (2) for operating the electromagnetic driving system (41) for switching the mechanical system (6) during a switching operation, wherein the operating stage (2) comprises a driving circuit (22) for operating the power stage (3), and
a control circuit (1) for controlling the operating circuit (2),
wherein
the control circuit (1) is configured to detect a first characteristic value indicating a temperature (ϑ_{c}) of the electromagnetic driving system (41) and/or an ambient temperature (ϑₐ), as well as a second characteristic value indicating the control voltage (U_{B}) and to define at least one operating parameter for operating the electromagnetic driving system (41) using the first characteristic value and the second characteristic value, wherein the operating parameter is a duty cycle (Δtₙ) for operating the electromagnetic driving system (41), wherein the power stage (3) comprises an output rectifier (33).

2. Circuit arrangement according to claim 1, **characterized in that** the operating stage (2) is configured to supply current to the driving system (41) by applying the control voltage (U_{B}) for switching the mechanical system (6).

3. Circuit arrangement according to any one of claims 1 to 2, **characterized in that** the control circuit (1) comprises a combination circuit (12), wherein the combination circuit (12) defines the operating parameter by means of a characteristic curve field depending on the first characteristic value and the second characteristic value.

4. Circuit arrangement according to claim 3, **characterized in that** the combination circuit (12) outputs a voltage equivalent of the duty cycle (Δtₙ).

5. Circuit arrangement according to claim 4, **characterized in that** the control circuit (1) comprises a target value preparation stage (13) for generating an adapted voltage (U_{tSoll}) for transfer to the operating stage (2), wherein the voltage equivalent generated in the combination circuit (12) is fed to the target value preparation stage (13).

6. Circuit arrangement according to any one of claims 3 to 5, **characterized in that** a temperature detection circuit is connected to the combination circuit (12) and comprises a temperature sensor (42) for measuring the first characteristic value indicating a temperature (ϑ_{c}) of the electromagnetic driving system (41) and/or an ambient temperature (ϑₐ), wherein the temperature sensor (42) is connected to the electromagnetic driving system (41).

7. Circuit arrangement according to any one of claims 3 to 5, **characterized in that** a temperature detection circuit is arranged in the combination circuit (12), wherein the temperature detection circuit comprises a circuit for calculating the first characteristic value indicating a temperature (ϑ_{c}) of the electromagnetic driving system (41) and/or an ambient temperature (ϑₐ) by means of an electrical resistance (R_{ZM}) of the electromagnetic driving system (41).

8. Circuit arrangement according to claim 7, **characterized in that** the temperature detection circuit has a Riemann integrator for integrating the voltage (U_{ZM}) at the electromagnetic driving system (41) and the current (I_{ZM}) in the electromagnetic driving system (41), wherein the Riemann integrator comprises an analog switch in dual execution, a monostable flip-flop, an operational amplifier acting as a divider and a multiplier stage for forming a quotient between voltage and current, wherein the analog switch is connected to the monostable flip-flop, wherein the monostable flip-flop specifies the integration interval and wherein the multiplier stage is connected downstream of the operational amplifier.

9. Circuit arrangement according to any one of claims 7 to 8, **characterized in that** the target value preparation step (13) comprises a sampling circuit (132).

10. Circuit arrangement according to any one of the preceding claims, **characterized in that** the operating stage (2) comprises a pulse-width modulation circuit (21) with a monostable flip-flop, wherein a control input (211) of the monostable flip-flop is connected to the control circuit (1) and an output of the monostable flip-flop is connected to the pulse-width modulation circuit.

11. Circuit arrangement according to claim 9 or 10, **characterized in that** the control circuit (1) and the pulse-width modulation circuit (21) are configured as a microcontroller circuit.

12. Circuit arrangement according to claim 9 or 10, **characterized in that** the control circuit (1), the pulse-width modulation circuit (21) and the driving circuit (22) are arranged in an application-specific integrated circuit, ASIC, or in a hybrid switching circuit for operating the power stage (3).

13. Method for operating an electromagnetic driving system (41) for switching a mechanical system (6) of a battery circuit breaker using a circuit arrangement according to any one of claims 1 to 12, wherein a control circuit (1) controls an operating stage (2), wherein the operating stage (2) operates a power stage (3) by means of a driving circuit (22),
wherein
the control circuit (1) can detect a first characteristic value indicating a temperature (ϑ_{c}) of the electromagnetic driving system (41) and/or an ambient temperature (ϑₐ), as well as a second characteristic value indicating the control voltage (U_{B}) and at least one operating parameter for operating the electromagnetic driving system (41) using the first characteristic value and the second characteristic value is set by the control circuit, wherein the operating parameter is a duty cycle (Δtₙ) for operating the electromagnetic driving system (41), and wherein the power stage (3) applies a DC voltage to the electromagnetic driving system (41) via an output rectifier (33).

## Revendications

1. Ensemble de circuits destiné à actionner un système moteur électromagnétique (41) destiné à activer un système mécanique (6) d'un coupe-circuit de batterie,
avec un système moteur électromagnétique (41),
une source de tension de commande destinée à produire une tension de commande (U_{B}),
un étage de puissance (3),
un étage de pilotage (2) destiné à piloter le système moteur électromagnétique (41) pour activer le système mécanique (6) pendant une opération de commutation, dans lequel l'étage de pilotage (2) présente un circuit d'attaque (22) destiné à piloter l'étage de puissance (3), et
un circuit de commande (1) destiné à commander le circuit de pilotage (2),
dans lequel
le circuit de commande (1) est réalisé pour détecter une première valeur caractéristique indiquant une température (ϑ_{c}) du système moteur électromagnétique (41) et/ou une température ambiante (ϑₐ) et une deuxième valeur caractéristique indiquant la tension de commande (U_{B}) et pour définir au moins un paramètre de pilotage pour piloter le système moteur électromagnétique (41) à l'aide de la première valeur caractéristique et de la deuxième valeur caractéristique, dans lequel le paramètre de pilotage est un cycle de fonctionnement (Δtₙ) destiné à piloter le système moteur électromagnétique (41), dans lequel l'étage de puissance (3) présente un redresseur de sortie (33).

2. Ensemble de circuits selon la revendication 1, **caractérisé en ce que** l'étage de pilotage (2) est réalisé pour alimenter en courant le système moteur (41) en appliquant la tension de commande (U_{B}) pour commuter le système mécanique (6).

3. Ensemble de circuits selon l'une quelconque des revendications 1 à 2, **caractérisé en ce que** le circuit de commande (1) présente un circuit de combinaison (12), dans lequel le circuit de combinaison (12) définit le paramètre de commande à l'aide d'un champ de courbes caractéristiques en fonction de la première valeur caractéristique et de la deuxième valeur caractéristique.

4. Ensemble de circuits selon la revendication 3, **caractérisé en ce que** le circuit de combinaison (12) émet un équivalent de tension du cycle de fonctionnement (Δtₙ).

5. Ensemble de circuits selon la revendication 4, **caractérisé en ce que** le circuit de commande (1) présente un étage de préparation de valeur théorique (13) destiné à produire une tension adaptée (U_{tSoll}) destinée à être transférée à l'étage de pilotage (2), dans lequel l'équivalent de tension produit dans le circuit de combinaison (12) est amené à l'étage de préparation de valeur théorique (13).

6. Ensemble de circuits selon l'une quelconque des revendications 3 à 5, **caractérisé en ce qu'**un circuit de détection de température est relié au circuit de combinaison (12) et présente un capteur de température (42) destiné à mesurer la première valeur caractéristique indiquant une température (ϑ_{c}) du système moteur électromagnétique (41) et/ou une température ambiante (ϑₐ), dans lequel le capteur de température (42) est relié au système moteur électromagnétique (41).

7. Ensemble de circuits selon l'une quelconque des revendications 3 à 5, **caractérisé en ce qu'**un circuit de détection de température est disposé dans le circuit de combinaison (12), dans lequel le circuit de détection de température présente un circuit destiné à calculer la première valeur caractéristique indiquant une température (ϑ_{c}) du système moteur électromagnétique (41) et/ou une température ambiante (ϑₐ) à l'aide d'une résistance électrique (R_{ZM}) du système moteur électromagnétique (41).

8. Ensemble de circuits selon la revendication 7, **caractérisé en ce que** le circuit de détection de température présente un intégrateur de Riemann destiné à intégrer la tension (U_{ZM}) sur le système moteur électromagnétique (41) et le courant (I_{ZM}) dans le système moteur électromagnétique (41), dans lequel l'intégrateur de Riemann présente un commutateur analogique en exécution à deux passes, une bascule monostable, un amplificateur opérationnel fonctionnant en tant que diviseur et un étage multiplicateur destiné à former un quotient entre la tension et le courant, dans lequel le commutateur analogique est relié à la bascule monostable, dans lequel la bascule monostable spécifie l'intervalle d'intégration et dans lequel l'étage multiplicateur est installé en aval de l'amplificateur opérationnel.

9. Ensemble de circuits selon l'une quelconque des revendications 7 à 8, **caractérisé en ce que** l'étape de préparation de valeur théorique (13) présente un circuit échantillonneur (132).

10. Ensemble de circuits selon l'une quelconque des revendications précédentes, **caractérisé en ce que** l'étage de pilotage (2) présente un circuit de modulation de largeur d'impulsions (21) avec une bascule monostable, dans lequel une entrée de commande (211) de la bascule monostable est reliée au circuit de commande (1) et une sortie de la bascule monostable est reliée au circuit de modulation de largeur d'impulsions.

11. Ensemble de circuits selon la revendication 9 ou 10, **caractérisé en ce que** le circuit de commande (1) et le circuit de modulation de largeur d'impulsions (21) sont réalisés en tant que circuit à micro-contrôleur.

12. Ensemble de circuits selon la revendication 9 ou 10, **caractérisé en ce que** le circuit de commande (1), le circuit de modulation de largeur d'impulsions (21) et le circuit d'attaque (22) sont disposés dans un circuit intégré propre à une application, application-specific integrated circuit - AISC, ou dans un circuit de commutation hybride pour piloter l'étage de puissance (3).

13. Procédé pour actionner un système moteur électromagnétique (41) pour commuter un système mécanique (6) d'un coupe-circuit de batterie avec un ensemble de circuits selon l'une quelconque des revendications 1 à 12, dans lequel un circuit de commande (1) commande un étage de pilotage (2), dans lequel l'étage de pilotage (2) pilote un étage de puissance (3) au moyen d'un circuit d'attaque (22),
dans lequel
le circuit de commande (1) permet de détecter une première valeur caractéristique indiquant une température (ϑ_{c}) du système moteur électromagnétique (41) et/ou une température ambiante (ϑₐ) et une deuxième valeur caractéristique indiquant la tension de commande (U_{B}) et le circuit de commande permet de définir au moins un paramètre de pilotage destiné à piloter le système moteur électromagnétique (41) à l'aide de la première valeur caractéristique et de la deuxième valeur caractéristique, dans lequel le paramètre de pilotage est un cycle de fonctionnement (Δtₙ) destiné à piloter le système moteur électromagnétique (41) et dans lequel l'étage de puissance (3) soumet le système moteur électromagnétique (41) à l'action d'une tension continue par l'intermédiaire d'un redresseur de sortie (33).
